# FASCICULE DE BREVET EUROPEEN

(11) **EP 4 325 302 B1**
(45) Date de publication et mention de la délivrance du brevet: **03.06.2026**
(21) Numéro de dépôt: 22191188.6
(22) Date de dépôt: 19.08.2022
(51) Int. Cl.: G04B 17/24

(54) **ORGANE RÉGLANT D'HORLOGERIE A RESSORT-SPIRAL MUNI DE MOYENS DE COMPENSATION DE LA PRESSION**
REGULIERORGAN FÜR UHR MIT SPIRALFEDER MIT DRUCKAUSGLEICHSMITTELN
TIMEPIECE REGULATING ORGAN WITH HAIRSPRING-SPRING PROVIDED WITH PRESSURE COMPENSATION MEANS

(43) Date de publication de la demande: 21.02.2024
(73) Titulaire: The Swatch Group Research and Development Ltd, 2074 Marin (CH)
(72) Inventeur: DI DOMENICO, Gianni, 2000 Neuchâtel (CH); HINAUX, Baptiste, 1003 Lausanne (CH); KAHROBAIYAN, Mohammad Hussein, 2043 Boudevilliers (CH); HELFER, Jean-Luc, 2525 Le Landeron (CH); WINKLER, Pascal, 2072 St-Blaise (CH)
(74) Mandataire: ICB SA

(56) Documents cités:
- EP-A1- 4 009 115
- FR-A- 410 898

## Description

### Domaine technique de l'invention

L'invention se rapporte à un organe réglant à ressort-spiral muni de moyens de compensation de la pression. L'invention se rapporte également à un mouvement d'horlogerie comprenant un tel organe réglant.

### Arrière-plan technologique

La plupart des montres mécaniques actuelles sont munies d'un balancier-spiral et d'un mécanisme d'échappement à ancre suisse. Le balancier-spiral constitue la base de temps de la montre. On l'appelle aussi résonateur ou organe réglant.

L'échappement, quant à lui, remplit deux fonctions principales:
- entretenir les va-et-vient du résonateur ,
- compter ces va-et-vient.

Pour constituer un organe réglant, il faut un élément inertiel, un guidage et un élément de rappel élastique. Traditionnellement, un ressort-spiral joue le rôle d'élément de rappel élastique pour l'élément inertiel que constitue un balancier. Ce balancier est guidé en rotation par des pivots, qui tournent généralement dans des paliers lisses en rubis.

On choisit une fréquence pour le résonateur mécanique, qui est déterminée pour obtenir une marche prédéfinie pour le mouvement d'horlogerie.

Cependant, pendant son fonctionnement, un tel résonateur mécanique peut être soumis à des perturbations provoquées par des changements de paramètres extérieurs, qui engendrent des variations de fréquence du résonateur. Ces paramètres sont par exemple la température, la pression, l'humidité, où la gravité. La variation de fréquence du résonateur a pour conséquence une erreur dans la mesure du temps et donc de la marche du mouvement d'horlogerie.

Par exemple, le document CH 704687 décrit un organe réglant comprenant un ressort-spiral et un organe de correction de la position du piton pour corriger les déformations du ressort-spiral dues à la température.

Le document EP4009115 A1 décrit un ressort-spiral pour un mécanisme résonateur d'horlogerie, le ressort-spiral étant muni de moyens de réglage de la rigidité dudit ressort-spiral.

Aujourd'hui, il n'existe pas d'organe réglant muni de moyens de compensation configurés pour compenser les variations de pression ambiante. Ainsi, lorsque la pression change, par exemple à cause de l'altitude, l'organe réglant perd en précision, car la différence de pression modifie les frottements aérodynamiques de l'organe réglant. Par exemple, une augmentation de la pression engendre une diminution de la fréquence d'oscillation de l'organe réglant.

### Résumé de l'invention

Le but de la présente invention est de pallier tout ou partie des inconvénients cités précédemment en proposant un organe réglant d'horlogerie à ressort-spiral muni de moyens de compensation de la pression, qui soient précis et adaptés à un ressort-spiral.

A cet effet, l'invention se rapporte à un organe réglant pour mouvement d'horlogerie comprenant une masse oscillante, par exemple un balancier, un ressort-spiral comprenant un ruban flexible enroulé sur lui-même selon plusieurs spires, le ruban ayant une rigidité prédéfinie pour permettre à la masse oscillante d'effectuer un mouvement oscillatoire rotatif, le ruban comprenant une extrémité externe.

L'invention est remarquable en ce que l'organe réglant comprend un dispositif élastique de compensation de la pression extérieure, reliant l'extrémité externe du ruban à un premier support immobile par rapport au mouvement d'horlogerie, le dispositif élastique de compensation étant configuré pour adapter sa raideur en fonction de la pression extérieure afin de compenser l'effet de la pression extérieure sur l'organe réglant.

Grâce à l'invention, les moyens de précontrainte exercent une force ou un couple variable sur l'élément élastique du dispositif élastique de compensation en fonction de la pression, de sorte que l'organe réglant conserve sensiblement une marche précise malgré des modifications importantes de la pression. En effet, lorsque la pression change, les moyens de précontrainte modifient la force ou le couple exercé sur l'élément élastique, de sorte qu'on modifie la raideur de l'ensemble comprenant l'élément élastique et le ressort-spiral. En modifiant la raideur de cet ensemble, on ajuste la marche de l'organe réglant. Par conséquent, lorsque la pression change, le dispositif élastique est mécaniquement impacté pour ajuster la marche du ressort-spiral à ce changement.

Cet élément élastique modifie la rigidité du point d'attache et apporte une flexibilité supplémentaire au résonateur. Ainsi, la rigidité effective du résonateur comprend la rigidité du ruban et la rigidité de l'élément élastique. La force ou le couple variable permet de pré-contraindre l'élément élastique, de préférence sans pré-contraindre le ruban et sans déplacer l'extrémité du ruban. En pré-contraignant l'élément élastique, sa rigidité change, tandis que la rigidité du ruban reste inchangée, puisqu'il n'est pas précontraint et que son extrémité ne se déplace pas.

En modifiant la flexibilité de l'élément élastique, la rigidité du résonateur (rigidité du ruban et rigidité de l'élément élastique) change, ce qui modifie par conséquent la marche du résonateur. L'élément élastique étant, de préférence, plus rigide que le ruban, la part de la flexibilité de l'élément élastique dans la flexibilité d'ensemble est inférieure à celle du ruban. Par conséquent, une modification de la rigidité de l'élément élastique modifie la rigidité de l'ensemble du résonateur, et par conséquent règle sa marche de manière fine, ce qui permet d'ajuster précisément la fréquence de notre base de temps. On obtient ainsi une grande précision dans le maintien de la marche en fonction de la pression.

Selon l'invention, le dispositif élastique de compensation comprend un élément élastique agencé entre l'extrémité externe du ruban et le support immobile, ainsi que des moyens de précontrainte pour appliquer une force ou un couple variable sur l'élément élastique en fonction de la pression extérieure.

Selon une forme de réalisation particulière de l'invention, les moyens de précontrainte comprennent une partie ressort reliée à l'élément élastique, la partie ressort transmettant la force ou le couple à l'élément élastique.

Selon l'invention, les moyens de précontrainte comprennent une capsule anéroïde dont le volume varie en fonction de la pression extérieure, de manière à transmettre une force ou un couple variable en fonction de la pression extérieure.

Selon une forme de réalisation particulière de l'invention, la capsule anéroïde comprend une paroi mobile et une paroi immobile reliées par au moins un ressort.

Selon une forme de réalisation particulière de l'invention, la partie ressort comprend une première lame flexible reliée à l'élément élastique.

Selon une forme de réalisation particulière de l'invention, la partie ressort comprend une table de translation reliée à la première lame flexible, la capsule anéroïde étant en contact avec la table de translation.

Selon une forme de réalisation particulière de l'invention, la partie élastique comprend un premier élément mobile relié à la première lame flexible, et un deuxième élément mobile, le premier élément mobile et le deuxième élément mobile étant reliés par une paire de lames flexibles parallèles.

Selon une forme de réalisation particulière de l'invention, la partie ressort comprend une deuxième lame flexible reliant le deuxième élément mobile à la capsule anéroïde.

Selon une forme de réalisation particulière de l'invention, l'élément élastique comprend un corps ponctuel suspendu et une paire de lames décroisées reliant le corps ponctuel suspendu au premier support immobile.

Selon une forme de réalisation particulière de l'invention, les moyens de précontrainte sont reliés au corps ponctuel suspendu pour exercer la force ou le couple sur le corps ponctuel suspendu.

Selon une forme de réalisation particulière de l'invention, l'organe réglant comprend des moyens de réglage des moyens de précontrainte pour appliquer une force variable sur les moyens de précontrainte, par exemple sur le premier élément mobile allongé.

Selon une forme de réalisation particulière de l'invention, l'organe réglant s'étend sensiblement dans un même plan, exceptée la masse oscillante.

L'invention se rapporte également à un mouvement horloger comportant un tel organe réglant.

### Brève description des figures

Les buts, avantages et caractéristiques de la présente invention apparaîtront à la lecture de plusieurs formes de réalisation données uniquement à titre d'exemples non limitatifs, en référence aux dessins annexés dans lesquels :
- la figure 1 représente schématiquement une vue en coupe de dessus d'un premier mode de réalisation d'un organe réglant muni de moyens de compensation de la pression, et
- la figure 2 représente schématiquement une vue en coupe de dessus d'un deuxième mode de réalisation d'un organe réglant muni de moyens de compensation de la pression.

### Description détaillée de l'invention

Les figures 1 et 2 représentent chacune un mode de réalisation d'un organe réglant 1, 10 selon l'invention, l'organe réglant 1, 10 comprenant un dispositif élastique 50 configuré pour compenser une variation de pression exercée sur l'organe réglant 1, 10. De tels organes réglants 1, 10 sont destinés à être agencés dans un mouvement d'horlogerie pour le réguler.

Dans ces modes de réalisation, l'organe réglant 1, 10 comprend un ressort-spiral muni d'un ruban flexible 2 enroulé sur lui-même selon plusieurs spires. Le ruban flexible 2 comprend une extrémité externe 9 et une extrémité interne 8.

L'organe réglant 1, 10 comprend une masse oscillante, par exemple un balancier annulaire, non représenté sur les figures, qui est relié à l'extrémité interne 8 du ruban 2, le ruban 2 ayant une rigidité prédéfinie pour permettre à la masse oscillante d'effectuer un mouvement oscillatoire rotatif. Par exemple, la masse oscillante comprend un arbre de rotation axial, l'extrémité interne 8 du ruban 2 étant reliée audit arbre.

De préférence, l'organe réglant 1, 10 s'étend sensiblement dans un même plan, excepté la masse oscillante, qui oscille dans un plan parallèle, au-dessus de du ressort-spiral.

Selon l'invention, l'organe réglant 1, 10 comprend un dispositif élastique 50 de compensation d'un paramètre extérieur configuré pour adapter la raideur de l'élément élastique 5 en fonction de la pression afin de compenser l'effet de la pression sur l'organe réglant 1, 10.

Le dispositif élastique de compensation 50 est configuré pour adapter sa raideur en fonction des variations de la pression environnante afin de compenser l'effet de ces variations sur le ressort-spiral. Le dispositif élastique de compensation 50 a de préférence une raideur supérieure au ruban 2.

Le dispositif élastique 50 comprend un élément élastique 5 reliant l'extrémité externe 9 du ruban 2 à un support immobile 7 par rapport au mouvement d'horlogerie, par exemple à une platine fixe. Le dispositif élastique 50 comprend en outre des moyens de précontrainte 6 pour appliquer une force ou un couple variable sur l'élément élastique 5 en fonction du paramètre extérieur.

L'élément élastique 5 comprend ici un corps ponctuel suspendu 3 et une paire de lames décroisées 4 reliant le corps ponctuel suspendu 3 au support immobile 7. Le corps ponctuel suspendu 3 est par exemple un corps cylindrique de hauteur sensiblement égale au diamètre, les lames décroisées 4 s'écartant depuis le corps ponctuel suspendu 3 jusqu'au support immobile 7.

L'élément élastique 5 est agencé dans le prolongement du ruban flexible 2, le ressort-spiral et l'élément élastique 5 étant adjacents, mais en évitant les contacts pendant l'oscillation de la masse oscillante.

Les moyens de précontrainte 6 sont configurés pour exercer la force ou le couple sur le corps ponctuel suspendu 3. Ainsi, la raideur de l'élément élastique est modifiée, car les moyens de précontrainte 6 modifient la raideur des lames décroisées 4.

Les moyens de précontrainte 6 comprennent une partie ressort munie d'une lame flexible unique 11 reliée au corps ponctuel suspendu 3. La lame flexible unique 11 s'étend dans l'axe de l'élément élastique, tangentiellement au ressort-spiral, et est légèrement décalée par rapport à l'extrémité externe 9.

La partie ressort est en outre configurée pour subir une force ou un couple variable, qui est transmis à l'élément élastique 5.

Dans le premier mode de réalisation de la figure 1, la partie ressort des moyens de précontrainte 6 comprend une table de translation 33 munie d'un premier élément mobile 12 en forme de L et d'un second support immobile 18 par rapport au mouvement. Le premier élément mobile 12 est relié à la lame flexible unique 11 par une extrémité d'un premier bras du L. Le second bras du L comporte une excroissance 53 arrondie du côté externe. La table de translation 33 comprend deux lames flexibles 14 sensiblement parallèles reliant le premier élément mobile 12 au second support immobile 18.

Pour transmettre une force ou un couple variable en fonction de la pression extérieure à la partie ressort, les moyens de précontrainte 6 comprennent une capsule anéroïde.

Une telle capsule est généralement utilisée pour mesurer la pression atmosphérique. A cette fin, la capsule comprend un espace au moins en partie vide d'air, et comprend un élément de rappel élastique de type ressort dans l'espace pour retenir une paroi mobile de la capsule. Ainsi, lorsque la pression extérieure augmente, la capsule est comprimée, et lorsque la pression extérieure diminue, la capsule s'élargit.

Sur la figure 1, la capsule anéroïde comprend un volume variable en fonction de la pression extérieure.

Pour cela, la capsule anéroïde comprend une paroi mobile 13 et une paroi immobile 15. Une enceinte étanche, non représentée sur les figures, permet d'instaurer au moins en partie le vide à l'intérieur des parois mobile 13 et immobile 15.

La paroi immobile 15 est immobile par rapport au mouvement, et est par exemple solidaire d'une platine ou d'un pont de platine fixe. La paroi immobile 15 a ici une forme schématisée de parallélépipède.

La paroi mobile 13 a également une forme schématisée de parallélépipède, la paroi mobile 13 étant agencée en vis-à-vis de la paroi immobile 15.

La capsule anéroïde comprend en outre un ressort 16 reliant les parois mobile 13 et immobile 15, qui forment l'élément de rappel élastique de la capsule anéroïde. Le ressort 16 est disposé entre les parois mobile 13 et immobile 15.

En fonction de la pression exercée sur la paroi mobile 13, le ressort 16 s'étend, notamment lorsque la pression baisse, ou se contracte, notamment lorsque la pression augmente. Ainsi, il rapproche ou éloigne la paroi mobile 13 de la paroi immobile 15.

La partie ressort des moyens de précontrainte 6 est reliée à la capsule anéroïde, la partie ressort transmettant la force ou le couple de la capsule anéroïde au corps ponctuel 3 de l'élément élastique 5.

La table de translation 33 a pour fonction de transformer la distance d'écartement de la capsule en force de contrainte pour le corps ponctuel 3.

Lorsque la pression change, la paroi mobile 13 se rapproche ou s'éloigne de la paroi immobile 15. Ainsi, l'élément mobile 12 de la table de translation 33 subit une force de poussée plus ou moins importante vers l'élément élastique 5, cette force étant transmise au corps ponctuel 3 via la lame flexible unique 11.

Les moyens de précontrainte 6 exercent une force de poussée variable sur l'élément élastique 5. En conséquence, la raideur de l'élément élastique 5 varie, et permet d'adapter la marche du balancier aux conditions de pression extérieure pour garder la précision de l'organe réglant.

Par exemple, lorsque la pression augmente, la paroi mobile 13 se rapproche de la paroi immobile 15. Ce rapprochement engendre une diminution de la force de poussée sur le corps ponctuel 3, qui est exercée par les moyens de précontraintes 6. Ainsi, la raideur de l'élément élastique 5, est augmentée.

Au contraire, lorsque la pression diminue, la paroi mobile 13 s'éloigne de la paroi immobile 15. Cet écartement engendre une augmentation de la force de poussée sur le corps ponctuel 3, qui est exercée par les moyens de précontraintes 6. Ainsi, la raideur de l'élément élastique 5, est diminuée.

Dans le deuxième mode de réalisation, l'organe réglant 10 comprend un ressort-spiral, une masse oscillante (non représentée sur la figure), un élément élastique 5, et une première lame flexible 11 identique au premier mode de réalisation.

Pour exercer la force ou le couple sur l'élément élastique 5, la partie ressort des moyens de précontrainte 6 comprend un premier élément mobile 22 allongé, relié à la lame flexible 11 et disposé dans son prolongement.

La partie ressort comprend une première paire de lames flexibles parallèles 25 agencée d'un même côté, et relie le premier élément mobile 22 à un deuxième élément mobile 28.

Le deuxième élément mobile 28 est relié latéralement à une capsule anéroïde 15 par une deuxième lame flexible 21 sensiblement parallèle au premier élément mobile 22 en position de repos de l'organe réglant 10.

Une deuxième paire de lames flexibles parallèles 26, relie le deuxième élément mobile 28 à un troisième élément immobile 27 par rapport au mouvement d'horlogerie. La deuxième paire de lames flexibles parallèles 26 et le troisième élément immobile 27 étant agencés en série de la deuxième paire de lames flexibles parallèles 25 et du deuxième élément mobile 28. Le troisième élément immobile 27 est par exemple solidaire d'une platine fixe.

Des moyens de réglage, telle une vis, peuvent être ajoutés pour exercer une force 59 sur le premier élément mobile 22. En augmentant la force 59, le déplacement de la capsule anéroïde est transmis plus faiblement au premier élément mobile 22, tandis qu'en diminuant la force, le déplacement de la capsule anéroïde est transmis plus fortement au premier élément mobile 22. Les moyens de réglage permettent de régler la sensibilité des moyens de précontrainte 6 à la pression.

Ainsi, lorsque la paroi mobile 13 s'éloigne ou se rapproche de la paroi immobile 15, la deuxième lame flexible 21 transmet un déplacement au deuxième élément mobile 28, qui le transmet au premier élément mobile 22 par la deuxième paire de lames flexibles parallèles 25. Le premier élément mobile 22 est guidé par la première table de translation 33 pour transmettre la force ou le couple à l'élément élastique 5 à travers la première lame flexible 11.

De manière semblable au premier mode de réalisation, la variation de pression va engendrer une variation de volume de la capsule anéroïde 15, et donc une modification de la raideur de l'élément élastique 5 et de la marche de l'organe réglant 10.

L'invention se rapporte également à un mouvement d'horlogerie, non représenté sur les figures, le mouvement comprenant un organe réglant 1, 10 rotatif tel que décrit précédemment.

Naturellement, l'invention n'est pas limitée aux modes de réalisation décrits en référence aux figures et des variantes pourraient être envisagées sans sortir du cadre de l'invention telle que définie par les revendications annexées,

## Revendications

1. Organe réglant (1, 10) pour mouvement d'horlogerie comprenant une masse oscillante (19), par exemple un balancier, un ressort-spiral comprenant un ruban (2) flexible enroulé sur lui-même selon plusieurs spires, le ruban (2) ayant une rigidité prédéfinie pour permettre à la masse oscillante d'effectuer un mouvement oscillatoire rotatif, le ruban (2) comprenant une extrémité externe (9), l'organe réglant (1, 10) comprenant un dispositif élastique de compensation (50) de la pression extérieure, reliant l'extrémité externe (9) du ruban (2) à un premier support immobile (7) par rapport au mouvement d'horlogerie, le dispositif élastique de compensation (50) étant configuré pour adapter sa raideur en fonction de la pression extérieure afin de compenser l'effet de la pression extérieure sur l'organe réglant (1, 10), le dispositif élastique de compensation (50) comprenant un élément élastique (5) agencé entre l'extrémité externe (9) du ruban (2) et le support immobile (7), ainsi que des moyens de précontrainte (6) pour appliquer une force ou un couple variable sur l'élément élastique (5) en fonction de la pression extérieure, **caractérisé en ce que** les moyens de précontrainte (6) comprennent une capsule anéroïde dont le volume varie en fonction de la pression extérieure, de manière à transmettre une force ou un couple variable en fonction de la pression extérieure.

2. Organe réglant selon la revendication 1, **caractérisé en ce que** la capsule anéroïde comprend une paroi mobile (13) et une paroi immobile (15) reliées par au moins un ressort (16).

3. Organe réglant selon la revendication 1 ou 2, **caractérisé en ce que** les moyens de précontrainte (6) comprennent une partie ressort reliée à l'élément élastique (5), la partie ressort transmettant la force ou le couple à l'élément élastique (5).

4. Organe réglant selon la revendication 3, **caractérisé en ce que** la partie ressort comprend une première lame flexible (11) reliée à l'élément élastique (5).

5. Organe réglant selon la revendication 4, **caractérisé en ce que** la partie ressort comprend une table de translation (33) reliée à la première lame flexible (11), la capsule anéroïde étant en contact avec la table de translation (33).

6. Organe réglant selon la revendication 4, **caractérisé en ce que** la partie élastique comprend un premier élément mobile allongé (22) relié à la première lame flexible (11), et un deuxième élément mobile (28), le premier élément mobile allongé (22) et le deuxième élément mobile (28) étant reliés par une paire de lames flexibles parallèles (25).

7. Organe réglant selon la revendication 6, **caractérisé en ce que** la partie ressort comprend une deuxième lame flexible (21) reliant le deuxième élément mobile (28) à la capsule anéroïde.

8. Organe réglant selon l'une, quelconque, des revendications précédentes, **caractérisé en ce que** l'élément élastique (5) comprend un corps ponctuel suspendu (3) et une paire de lames décroisées (4) reliant le corps ponctuel suspendu (3) au premier support immobile (7).

9. Organe réglant selon la revendication 8, **caractérisé en ce que** les moyens de précontrainte (6) sont reliés au corps ponctuel suspendu (3) pour exercer la force ou le couple sur le corps ponctuel suspendu (3).

10. Organe réglant selon la revendication 6 ou 7, **caractérisé en ce qu'**il comprend des moyens de réglage des moyens de précontrainte (6) pour appliquer une force variable (49, 59) sur les moyens de précontrainte (6), par exemple sur le premier élément mobile allongé (22).

11. Organe réglant selon l'une, quelconque, des revendications précédentes, **caractérisé en ce que** l'organe réglant (1, 10) s'étend sensiblement dans un même plan, exceptée la masse oscillante.

12. Mouvement d'horlogerie comprenant un organe réglant (1, 10), selon l'une, quelconque, des revendications précédentes.

## Patentansprüche

1. Regulierorgan (1, 10) für ein Uhrwerk, umfassend eine Schwingmasse (19), zum Beispiel eine Unruh, eine Spiralfeder, die ein flexibles Band (2) umfasst, das mit einer Vielzahl von Windungen auf sich selbst aufgewickelt ist, wobei das Band (2) eine vorbestimmte Steifigkeit aufweist, um der Schwingmasse eine rotatorische Schwingbewegung zu ermöglichen, wobei das Band (2) ein äußeres Ende (9) aufweist, wobei das Regulierorgan (1, 10) eine elastische Ausgleichsvorrichtung (50) für den Außendruck umfasst, die das äußere Ende (9) des Bandes (2) mit einem ersten, relativ zum Uhrwerk unbeweglichen Träger (7) verbindet, wobei die elastische Ausgleichsvorrichtung (50) so konfiguriert ist, dass sie ihre Steifigkeit in Abhängigkeit vom Außendruck anpasst, um die Wirkung des Außendrucks auf das Regulierorgan (1, 10) zu kompensieren, wobei die elastische Ausgleichsvorrichtung (50) ein elastisches Element (5) umfasst, das zwischen dem äußeren Ende (9) des Bandes (2) und dem unbeweglichen Träger (7) angeordnet ist, sowie Vorspannungsmittel (6) zum Aufbringen einer Kraft oder eines variablen Drehmoments auf das elastische Element (5) in Abhängigkeit vom Außendruck, **dadurch gekennzeichnet, dass** die Vorspannungsmittel (6) eine Aneroidkapsel umfassen, deren Volumen sich in Abhängigkeit vom Außendruck ändert, um eine Kraft oder ein variables Drehmoment in Abhängigkeit vom Außendruck zu übertragen.

2. Regelorgan nach Anspruch 1, **dadurch gekennzeichnet, dass** die Aneroidkapsel eine bewegliche Wand (13) und eine unbewegliche Wand (15) umfasst, die durch mindestens eine Feder (16) miteinander verbunden sind.

3. Regulierorgan nach Anspruch 1 oder 2, **dadurch gekennzeichnet, dass** die Vorspannmittel (6) einen Federabschnitt umfassen, der mit dem elastischen Element (5) verbunden ist, wobei der Federabschnitt die Kraft oder das Drehmoment auf das elastische Element (5) überträgt.

4. Regulierorgan nach Anspruch 3, **dadurch gekennzeichnet, dass** der Federabschnitt eine erste flexible Federlamelle (11) umfasst, die mit dem elastischen Element (5) verbunden ist.

5. Regulierorgan nach Anspruch 4, **dadurch gekennzeichnet, dass** der Federabschnitt einen Translationstisch (33) umfasst, der mit der ersten flexiblen Federlamelle (11) verbunden ist, wobei die Aneroidkapsel mit dem Translationstisch (33) in Kontakt steht.

6. Regelorgan nach Anspruch 4, **dadurch gekennzeichnet, dass** der elastische Teil ein erstes langgestrecktes bewegliches Element (22) umfasst, das mit der ersten flexiblen Lamelle (11) verbunden ist, und ein zweites bewegliches Element (28), wobei das erste langgestreckte bewegliche Element (22) und das zweite bewegliche Element (28) durch ein Paar paralleler flexibler Lamellen (25) miteinander verbunden sind.

7. Einstellorgan nach Anspruch 6, **dadurch gekennzeichnet, dass** das Federteil eine zweite flexible Lamelle (21) umfasst, die das zweite bewegliche Element (28) mit der Aneroidkapsel verbindet.

8. Regulierorgan nach einem der vorhergehenden Ansprüche, **dadurch gekennzeichnet, dass** das elastische Element (5) einen punktförmigen aufgehängten Körper (3) und ein Paar ungekreuzter Federlamellen (4) umfasst, die den punktförmigen aufgehängten Körper (3) mit dem ersten, gegenüber dem Uhrwerk unbeweglichen Träger (7) verbinden.

9. Regulierorgan nach Anspruch 8, **dadurch gekennzeichnet, dass** die Vorspannmittel (6) mit dem punktförmigen aufgehängten Körper (3) verbunden sind, um die Kraft oder das Drehmoment auf den punktförmigen aufgehängten Körper (3) auszuüben.

10. Regulierorgan nach Anspruch 6 oder 7, **dadurch gekennzeichnet, dass** es Mittel zum Einstellen der Vorspannmittel (6) umfasst, um eine variable Kraft (49, 59) auf die Vorspannmittel (6), beispielsweise auf das erste langgestreckte bewegliche Element (22), auszuüben.

11. Regulierorgan nach einem der vorhergehenden Ansprüche, **dadurch gekennzeichnet, dass** sich das Regulierorgan (1, 10) im Wesentlichen in einer Ebene erstreckt, mit Ausnahme der Schwingmasse.

12. Uhrwerk, umfassend ein Regulierorgan (1, 10) nach einem der vorhergehenden Ansprüche.

## Claims

1. A regulating organ (1, 10) for a horological movement comprising an oscillating mass (19), for example a balance, a balance spring comprising a flexible strip (2) wound upon itself in several coils, the strip (2) having a predetermined stiffness to enable the oscillating mass to make a rotating oscillatory movement, the strip (2) comprising an outer end (9), the regulating organ (1, 10) comprising a resilient device (50) for compensating for the external pressure, connecting the outer end (9) of the strip (2) to a first support (7) that is immobile relative to the horological movement, the resilient compensation device (50) being configured to adapt its stiffness according to the external pressure in order to compensate for the effect of the external pressure on the regulating organ (1, 10), the resilient compensation device (50) comprising a resilient element (5) arranged between the outer end (9) of the strip (2) and the immobile support (7), as well as pre-tensioning means (6) for applying a variable force or couple to the resilient element (5) according to the external pressure, **characterised in that** the pre-tensioning means (6) comprise an aneroid capsule with a volume that varies according to the external pressure, so as to transmit a force or couple that varies according to the external pressure.

2. A regulating organ according to claim 1, **characterised in that** the aneroid capsule comprises a mobile wall (13) and an immobile wall (15) connected by at least one spring (16).

3. The regulating organ according to claim 1 or 2, **characterised in that** the pre-tensioning means (6) comprise a spring part connected to the resilient element (5), the spring part transmitting the force or couple to the resilient element (5).

4. The regulating organ according to claim 3, **characterised in that** the spring part comprises a first flexible blade (11) connected to the resilient element (5).

5. The regulating organ according to claim 4, **characterised in that** the spring part comprises a translation table (33) connected to the first flexible blade (11), the aneroid capsule being in contact with the translation table (33).

6. The regulating organ according to claim 4, **characterised in that** the resilient part comprises a first elongated mobile element (22) connected to the first flexible blade (11), and a second mobile element (28), the first elongated mobile element (22) and the second mobile element (28) being connected by a pair of parallel flexible blades (25).

7. The regulating organ according to claim 6, **characterised in that** the spring part comprises a second flexible blade (21) connecting the second mobile element (28) to the aneroid capsule.

8. The regulating organ according to any of the preceding claims, **characterised in that** the resilient element (5) comprises a suspended point mass (3) and a pair of uncrossed blades (4) connecting the suspended point mass (3) to the first immobile support (7).

9. The regulating organ according to claim 8, **characterised in that** the pre-tensioning means (6) are connected to the suspended point mass (3) to exert the force or couple on the suspended point mass (3).

10. The regulating organ according to claim 6 or 7, **characterised in that** it comprises means for setting the pre-tensioning means (6) in order to apply a variable force (49, 59) to the pre-tensioning means (6), for example to the first elongated mobile element (22).

11. The regulating organ according to any of the preceding claims, **characterised in that** the regulating organ (1, 10) extends substantially in the same plane, except for the oscillating mass.

12. A horological movement comprising a regulating organ (1, 10) according to any of the preceding claims.
